# EUROPÄISCHE PATENTSCHRIFT

(11) **EP 2 955 450 B1**
(45) Veröffentlichungstag und Bekanntmachung des Hinweises auf die Patenterteilung: **26.12.2018**
(21) Anmeldenummer: 15171805.3
(22) Anmeldetag: 12.06.2015
(51) Int. Cl.: F24C 15/20

(54) **DUNSTABZUGSHAUBE**
KITCHEN HOOD
HOTTE ASPIRANTE

(30) Priorität: 12.06.2014 DE 102014108250
(43) Veröffentlichungstag der Anmeldung: 16.12.2015
(73) Patentinhaber: Miele & Cie. KG, 33332 Gütersloh (DE)
(72) Erfinder: Ragert, Rainer, 46282 Dorsten (DE); Schüsseler, Dirk, 59821 Arnsberg (DE); Eckardt, Gerd, 59846 Sundern (DE); Hüster, Ingo, 59759 Arnsberg (DE)

(56) Entgegenhaltungen:
- EP-A1- 1 522 793
- EP-A2- 0 940 633
- EP-A2- 1 239 226
- DE-A1-102006 008 804
- DE-A1-102007 060 800
- DE-B4- 10 000 841
- DE-U- 1 929 701

## Beschreibung

Die vorliegende Erfindung betrifft eine Dunstabzugshaube, insbesondere eine Kopffreiheitshaube. Dabei umfasst die Dunstabzugshaube eine Plattformeinrichtung und diese wenigstens ein Gehäuse und wenigstens eine Gebläseeinrichtung.
In Küchen werden gerne oberhalb von Kochfelder Dunstabzugshauben eingesetzt, um den beim Kochen von einem Kochfeld aufsteigenden Kochschwaden abzusaugen und zu filtern. Eine oberhalb eines Kochfeldes angeordnete Dunstabzugshaube zur Wandmontage zeigt die Druckschrift DE 19 29 701 U. Hingegen ist aus der Druckschrift DE 100 00 841 B4 eine Dunstabzugshaube zur Deckenbefestigung bekannt.
Oft werden auch sogenannte Kopffreiheitshauben eingesetzt, die auch als Kopffreihauben oder auch als Schrägessen bekannt sind. Solche Kopffreiheitshauben bieten eine besonders gute Kopf- und Bewegungsfreiheit für einen Benutzer vor und über dem Kochfeld. Eine derartige Dunstabzugshaube ist aus der Druckschrift DE 10 2007 060 800 A1 und auch aus der Druckschrift EP 1 522 793 A1 bekannt.
Kopffreiheitshauben weisen in der Regel eine Plattform auf, die an die Wand oberhalb eines Kochfeldes geschraubt wird. An diese Plattform kann dann ein Frontschirm angebracht werden, der den aufsteigenden Wrasen sammelt und zu einem Ansaugbereich leitet. Eine solche Kopffreiheitshaube ist aus der Druckschrift DE 101 10 251 A1 und aus der Druckschrift EP 1 239 226 A2 bekannt. Auch bei Dunstabzugshaube zur Deckenbefestigung wie der in der Druckschrift DE 10 2006 008 804 A1 gezeigten Dunstabzugshaube für eine Kochinsel ist ein Wrasenschirm an dem zentralen Kaminelement befestigt.
Dabei kann die in der Dunstabzugshaube gefilterte Luft auf unterschiedliche Weisen abgeführt werden. Einerseits gibt es bei vielen Dunstabzugshauben einen Umluft- und/oder Abluftbetrieb wie durch die Druckschrift EP 0 940 633 A2 gezeigt. Zudem kann die Luft auch beispielsweise nach hinten, nach oben oder auch zu den Seiten abgeführt bzw. ausgeblasen werden.
Nachteilig ist jedoch, dass je nach Einbausituation der Dunstabzugshaube unterschiedlich gestaltete Plattformen notwendig sind, um die gefilterte Luft in eine gewünschte Richtung auszublasen. Dies ermöglicht keinen flexiblen Einbau oder einen spontanen Wechsel der geplanten Einbausituation. Zudem müssen die verschiedenen Modelle der Plattformen in ausreichender Anzahl auf Lager gehalten werden, um entsprechende Kundenwünsche schnell umsetzen zu können.

Es ist daher die Aufgabe der vorliegenden Erfindung, eine Dunstabzugshaube mit einer Plattformeinrichtung zur Verfügung zu stellen, die flexibel in unterschiedlichen Einbausituationen eingesetzt werden können.

Diese Aufgabe wird gelöst durch eine Dunstabzugshaube mit den Merkmalen des Anspruchs 1. Bevorzugte Weiterbildungen der Erfindung sind Gegenstand der Unteransprüche. Weitere Vorteile und Merkmale der Erfindung ergeben sich aus den Ausführungsbeispielen.

Die erfindungsgemäße Dunstabzugshaube weist eine Plattformeinrichtung, insbesondere für eine Kopffreiheitshaube, auf. Die Plattformeinrichtung umfasst wenigstens eine Gehäuseeinrichtung und wenigstens eine Gebläseeinrichtung. Dabei weist die Gebläseeinrichtung wenigstens einen Ansaugabschnitt und wenigstens einen Ausblasabschnitt auf. Weiterhin ist die Gehäuseeinrichtung dazu geeignet und ausgebildet, die Gebläseeinrichtung je nach Einbau Situation der Dunstabzugshaube derart aufzunehmen, dass der Ausblasabschnitt der Gebläseeinrichtung die durch die Gebläseeinrichtung geförderte Luft durch wenigstens einen ersten Auslass der Gehäuseeinrichtung oder durch wenigstens einen zweiten Auslass der Gehäuseeinrichtung abführt.

Eine Plattformeinrichtung gemäß der vorliegenden Erfindung ist insbesondere ein Teil des Gehäuses der Dunstabzugshaube beziehungsweise der Montageabschnitt des Gehäuses, mit welchem der Frontschirm oder dessen Wrasenleiteinrichtungen der Dunstabzugshaube an der Wand über einer Kochstelle befestigt wird.

Die Dunstabzugshaube ist in einem Abluftbetrieb oder einem Umluftbetrieb betreibbar, wobei je nach Einbausituation die durch die Dunstabzugshaube geförderte Luft durch den einen oder den anderen Auslass abgeführt wird.

Die erfindungsgemäße Dunstabzugshaube mit Plattformeinrichtung bietet viele Vorteile. Ein erheblicher Vorteil ist, dass durch die erfindungsgemäße Ausgestaltung der Plattformeinrichtung ein unabhängig von der Einbausituation nutzbares Bauteil zur Verfügung gestellt wird, mit welchem ein Frontschirm der Dunstabzugshaube an der Wand über einer Kochstelle befestigt werden kann. Dabei ist die Plattformeinrichtung derart ausgebildet, dass je nach Einbausituation unterschiedliche Auslässe für den Ausblasabschnitt der Gebläseeinrichtung gewählt werden können.

Eine derartige Ausgestaltung ist besonders wirtschaftlich. Einerseits sind für unterschiedliche Einbausituationen nicht unterschiedliche Plattformeinrichtungen notwendig, sodass nicht verschiedene Plattformeinrichtungen für eine Dunstabzugshaube auf Lager gehalten werden müssen. Zudem kann die gleiche Plattformeinrichtung auch beim Wechsel einer Einbausituation weiterhin genutzt werden, wobei dann lediglich die Gebläseeinrichtung innerhalb der Plattformeinrichtung derart umgebaut werden muss, dass ein anderer Auslass für den Ausblasabschnitt der Gebläseeinrichtung zu Verfügung steht.

Erfindungsgemäß ist der erste Auslass nach hinten gerichtet und der zweite Auslass ist nach oben gerichtet. So wird es möglich, dass zum Beispiel in einem Abluftbetrieb die Luft nach hinten ausgeblassen werden kann. In anderen Einbausituationen kann das Gebläse dann derart in der Plattformeinrichtung angeordnet werden, dass zum Beispiel auch ein Abluftbetrieb auch nach oben nutzbar ist. Dann kann zum Beispiel auch eine teleskopierbare Rohrverkleidung vorteilhaft eingesetzt werden, um die Strecke zwischen Plattformeinrichtung und Auslass der Luft durch die Wand oder die Decke optisch ansprechend abzudecken. In vorteilhaften Ausgestaltungen kann auch die Luft in Umluftbetrieb nach oben ausgeblasen werden. Dann können vorteilhafterweise im Ausblasbereich auch weitere Geruchsfilter oder zusätzliche Fettfilter vorgesehen sein. In anderen zweckmäßigen Ausgestaltungen kann aber auch wenigstens ein Auslass seitlich an der Plattformeinrichtung vorgesehen sein. Ein solcher seitlicher Auslass kann je nach Einbausituation Vorteile bringen, wenn zum Beispiel die Luft im Umluftbetrieb zu den Seiten aus der Plattformeinrichtung ausgeblasen werden soll oder die Einbausituation derart vorgesehen ist, dass die Luft im Abluftbetrieb durch eine Seitenwand nach außen abgeführt wird. Besonders bevorzugt ist wenigstens ein Auslass verschließbar vorgesehen. So kann gewährleistet werden, dass ein Auslass, der gerade nicht genutzt wird, im Wesentlichen dicht verschlossen wird, sodass die Plattformeinrichtung ein im Wesentlichen geschlossenes Gehäuse bildet.
Vorzugsweise ist die Gebläseeinrichtung direkt an der Gehäuseeinrichtung der Plattformeinrichtung aufgenommen. Dabei kann der Ausblasabschnitt der Gebläseeinrichtung an einem Auslass orientiert werden und dort z. B. mittels Schraubverbindungen sicher fixiert werden. Dabei ist die Gebläseeinrichtung insbesondere direkt an der Gehäuseeinrichtung aufnehmbar, wenn sie an einem Auslass vorgesehen ist, der die Luft nach hinten abführt.
In anderen vorteilhaften Ausgestaltungen umfasst die Gehäuseeinrichtung bevorzugt wenigstens eine Trägereinrichtung. Eine solche Trägereinrichtung ist vorzugsweise als Gebläseträger ausgebildet, welcher insbesondere als separates Teil vorgesehen ist.

Dabei ist eine solche Trägereinrichtung bevorzugt dem zweiten Auslass der Gehäuseeinrichtung zugeordnet, wobei der zweite Auslass die Luft insbesondere nach oben aus der Dunstabzugshaube abführt.

Vorteilhaft ist die Gebläseeinrichtung an der Trägereinrichtung aufgenommen und wird insbesondere mittels der Trägereinrichtung an der Gehäuseeinrichtung der Plattformeinrichtung fixiert. So wird unter anderem erreicht, dass die Gebläseeinrichtung unabhängig von der Ausgestaltung der Gehäuseeinrichtung der Plattformeinrichtung an wenigstens einem Auslass der Plattformeinrichtung aufgenommen werden kann.

Bevorzugt umfasst die Trägereinrichtung wenigstens eine Abdeckeinrichtung. Eine solche Abdeckeinrichtung kann zum Beispiel als Verschlusseinrichtung ausgebildet sein, die die Trägereinrichtung nach außen abdichtet. Dies ist insbesondere dann vorteilhaft, wenn der in der Trägereinrichtung vorgesehene Auslass nicht in Verwendung ist.

Besonderes bevorzugt umfasst die Abdeckeinrichtung wenigstens eine Blende. Eine solche Blende kann insbesondere auch als Dekorblende ausgebildet sein, die die Abdeckeinrichtung auch optisch ansprechend ausgestalten kann, was insbesondere vorteilhaft ist, wenn die Plattformeinrichtung in einem Umluftbetrieb verwendet wird.

Zudem kann in vorteilhaften Weiterbildungen die Trägereinrichtung und/oder die Abdeckeinrichtung wenigstens eine Aufnahmeeinrichtung umfassen. Eine solche Aufnahmeeinrichtung kann insbesondere als Einschubfach für Filter oder für eine Verschlussplatte vorgesehen sein. So ist es zum Beispiel möglich, dass in einem Umluftbetrieb nach oben ein zusätzlicher Geruchsfilter in die Trägereinrichtung und/oder die Abdeckeinrichtung eingesetzt wird. Eine solche eingesetzte Filtereinrichtung kann insbesondere durch einen Kohle- oder Aktivkohlefilter zu Verfügung gestellt werden.

Bevorzugt umfasst die Gehäuseeinrichtung der Plattformeinrichtung wenigstens einen Aufnahmeabschnitt für wenigstens eine Wrasenleiteinrichtung einer Frontschirmeinrichtung, wobei der Aufnahmeabschnitt und/oder die Frontschirmeinrichtung derart ausgestaltet ist, dass im installierten zustand der Plattformeinrichtung wenigstens ein unterer Abschnitt des Aufnahmeabschnitts der Gehäuseeinrichtung wandnah und wenigstens ein oberer Abschnitt des Aufnahmeabschnitts der Gehäuseeinrichtung wandfern vorgesehen ist. Eine derart ausgebildete Plattformeinrichtung eignet sich insbesondere für den Einsatz bei Kopffreiheitshauben.

Vorzugsweise ist an dem zweiten Auslass der Gehäuseeinrichtung, welcher die aus der Dunstabzugshaube ausgeblasene Luft nach oben abführt, wenigstens eine Kamineinrichtung zugeordnet. Eine solche Kamineinrichtung kann eine Strecke zwischen Plattformeinrichtung und beispielsweise einem Auslass durch die Wand oder die Decke optisch ansprechend abdecken. Dabei ist die Kamineinrichtung insbesondere teleskopierbar vorgesehen, damit sie möglichst einbausituationsunabhängig eingesetzt werden kann.
Die erfindungsgemäße Dunstabzugshaube ist insbesondere als Kopffreiheitshaube ausgebildet und umfasst wenigstens eine Plattformeinrichtung wie sie zuvor beschrieben wurde und wenigstens eine Frontschirmeinrichtung.
Eine Frontschirmeinrichtung stellt gemäß der vorliegenden Erfindung insbesondere den Ansaugbereich für Wrasen zu Verfügung, der die von einem unter der Dunstabzugshaube angeordneten Kochfeld aufsteigenden Kochschwaden sammelt. Darüber hinaus kann die Frontschirmeinrichtung eine oder mehrere Wrasenleiteinrichtungen umfassen. Erfindungsgemäß ist vorgesehen, dass die wenigstens eine Wrasenleiteinrichtung zur lösbaren Befestigung an der Gehäuseeinrichtung der Plattformeinrichtung vorgesehen und eingerichtet ist. An der Gehäuseeinrichtung ist zu diesem Zweck wenigstens ein Aufnahmeabschnitt zur Aufnahme einer Wrasenleiteinrichtung vorgesehen. Die Vorderseite der Plattformeinrichtung 1 besteht im installierten Zustand im Wesentlichen aus der Ansaugfläche, welche erfindungsgemäß als Dekorblende ausgeführt ist.

Eine besonders vorteilhafte Ausführungsform der Erfindung ist eine eine Dunstabzugshaube mit einer Plattformeinrichtung, welche beiderseits der Ansaugfläche jeweils einen Aufnahmeabschnitt zur lösbaren Befestigung einer Wrasenleiteinrichtung aufweist. Mittels dieser Ausführung ist es möglich eine Dunstabzugshaube zu schaffen, bei der sich die Frontschirmeinrichtung in der Bereitstellung einer Ansaugfläche erschöpft. Weiterhin ist es möglich, dass eine Dunstabzugshaube aus mehreren nebeneinander angeordneten Plattformeinrichtungen besteht. Dabei können sich benachbarte Gehäuseeinrichtungen berühren oder zueinander einen Abstand aufweisen. Darüber hinaus ist es möglich eine Dunstabzugshaube zu schaffen, bei der die Frontschirmeinrichtung zwei Wrasenleiteinrichtungen umfasst, welche jeweils links und rechts der Ansaugfläche angeordnet sind.
Ein erheblicher Vorteil der erfindungsgemäßen Dunstabzugshaube ist, dass die Dunstabzugshaube mit der Plattformeinrichtung unabhängig von einer gewünschten Einbausituation verwendet werden kann. Ist zum Beispiel ein Abluftbetrieb nach hinten vorgesehen, wird die Gebläseeinrichtung in der Plattformeinrichtung entsprechend angeordnet. Das Gleiche gilt, wenn ein Abluftbetrieb nach oben oder aber ein Umluftbetrieb nach oben gewünscht ist. Dann wird die Gebläseeinrichtung entsprechend in der Plattformeinrichtung orientiert.

Weitere Vorteile und Merkmale der vorliegenden Erfindung ergeben sich aus den Ausführungsbeispielen, welche im Folgenden mit Bezug auf die beiliegenden Figuren erläutert werden.

In den Figuren zeigen:
- Figur 1: eine rein schematische Ansicht einer erfindungsgemäßen Dunstabzugshaube in einer perspektivischen Darstellung;
- Figur 2: eine rein schematische Ansicht einer erfindungsgemäßen Plattformeinrichtung in einer perspektivischen Darstellung von der Seite;
- Figur 3: eine rein schematische Ansicht einer erfindungsgemäßen Plattformeinrichtung in einer Explosionsdarstellung;
- Figur 4: eine rein schematische Ansicht einer erfindungsgemäßen Plattformeinrichtung in einer perspektivischen Darstellung von schräg vorne;
- Figur 5: eine rein schematische Ansicht einer erfindungsgemäßen Plattformeinrichtung mit einer Kamineinrichtung in einer perspektivischen Darstellung;
- Figur 6: eine rein schematische Ansicht einer erfindungsgemäßen Plattformeinrichtung in einer perspektivischen Darstellung von vorne;
- Fig. 7: die Plattformeinrichtung gemäß Fig. 6 in einer rein schematischen, perspektivischen Darstellung von hinten; und
- Fig. 8: eine Abdeckeinrichtung beim Einstecken einer Filtereinrichtung.

In Figur 1 ist eine erfindungsgemäße Dunstabzugshaube 100 in einer rein schematischen perspektivischen Ansicht dargestellt. Dabei umfasst die erfindungsgemäße Dunstabzugshaube 100 eine erfindungsgemäße Plattformeinrichtung 1, welche beispielsweise an die Wand über einer Kochstelle angebracht werden kann.

Um einen Benutzer möglichst viel Kopffreiheit und Bewegungsfreiheit vor und an einem Kochfeld zu Verfügung zu stellen, ist die in Figur 1 gezeigte Dunstabzugshaube 100 als Kopffreiheitshaube 200 ausgebildet. Bei einer solchen Kopffreiheitshaube 200 ist eine Frontschirmeinrichtung 15 im Wesentlichen schräg angeordnet, sodass ein Benutzer ein sehr komfortables Platzangebot oberhalb des Kochfeldes zu Verfügung steht.

In Figur 2 ist die erfindungsgemäße Plattformeinrichtung 1 in einer rein schematischen und leicht perspektivischen Ansicht von der Seite dargestellt.

Die Plattformeinrichtung 1 umfasst dabei eine Gehäuseeinrichtung 2, in welcher in dem hier gezeigten Ausführungsbeispiel eine Gebläseeinrichtung 3 vorgesehen ist. In anderen vorteilhaften Ausgestaltungen können auch mehrere Gebläseeinrichtungen in der Gehäuseeinrichtung 2 aufgenommen werden.

Damit die Plattformeinrichtung 1 in möglichst vielen Einbausituationen zum Einsatz kommen kann, sind an der Gehäuseeinrichtung 2 der Plattformeinrichtung 1 zwei Auslässe 7, 8 vorgesehen, wobei der erste Auslass 7 nach hinten gerichtet ist und der zweite Auslass 8 nach oben vorgesehen ist. Je nach Einbausituation wird die Gebläseeinrichtung 3 derart in der Gehäuseeinrichtung 2 der Plattformeinrichtung1 installiert, dass der Ausblassabschnitt 5 der Gebläseeinrichtung 3 entweder dem einen Auslass 7 oder dem zweiten Auslass 8 zugeordnet ist.

So wird es möglich, dass die erfindungsgemäße Dunstabzugshaube 100 durch die erfindungsgemäße Plattformeinrichtung 1 in Abluftbetrieb oder in Umluftbetrieb betrieben werden kann, wobei mit einer Gehäuseeinrichtung 2 sowohl das Ausblasen der gefilterten Luft nach hinten als auch nach oben möglich ist.

In dem in Figur 2 dargestellten Ausführungsbeispiel ist die Gebläseeinrichtung 3 derart installiert, dass die durch die Gebläseeinrichtung 3 geförderte Luft 6 durch den ersten Auslass 7 nach hinten ausgeblasen wird. Dadurch wird ein Abluftbetrieb der Dunstabzugshaube 100 zu Verfügung gestellt, wobei die Abluft 6 nach hinten zum Beispiel durch eine Kernbohrung durch eine Außenwand nach außen abgeführt wird.

Im oberen Bereich der Gehäuseeinrichtung 2 der Plattformeinrichtung 1 ist eine Trägereinrichtung 9 vorgesehen, in welcher der zweite Auslass 8 zu Verfügung gestellt wird. Da dieser Auslass 8 in dem hier gezeigten Ausführungsbeispiel nicht verwendet wird, ist in der Trägereinrichtung 9 eine Abdeckeinrichtung 10 vorgesehen, die in dem hier gezeigten Ausführungsbeispiel als Blende 11 ausgeführt ist. Durch diese Abdeckeinrichtung 10 wir der zweite Auslass 8 verschlossen.

Die Figuren 1 und 2 veranschaulichen weiter die erfindungsgemäße Ausgestaltung der Dunstabzugshaube 100, bestehend aus einer Plattformeinrichtung 1 und wenigstens einer Wrasenleiteinrichtung 19. Erfindungsgemäß ist vorgesehen, dass die wenigstens eine Wrasenleiteinrichtung 19 zur lösbaren Befestigung an der Gehäuseeinrichtung 2 der Plattformeinrichtung 1 vorgesehen und eingerichtet ist. An der Plattformeinrichtung 1 ist zu diesem Zweck wenigstens ein Aufnahmeabschnitt 14 zur Aufnahme einer Wrasenleiteinrichtung 19 vorgesehen.

Die Vorderseite der Plattformeinrichtung 1 besteht im installierten Zustand im Wesentlichen aus einer Ansaugfläche 20. Die Ansaugfläche 20 ist hier als Dekorblende 21 ausgeführt. Eine Frontschirmeinrichtung 15 einer Dunstabzugshaube 100 umfasst zumindest eine Ansaugfläche 20. Darüber hinaus kann die Frontschirmeinrichtung 15 eine oder mehrere Wrasenleiteinrichtungen 19 umfassen.

Eine besonders vorteilhafte Ausführungsform ist die hier gezeigte Plattformeinrichtung 1, welche beiderseits ihrer Ansaugfläche 20 jeweils einen Aufnahmeabschnitt 14 zur lösbaren Befestigung einer Wrasenleiteinrichtung 19 aufweist. Mittels dieser Ausführung ist es möglich eine Dunstabzugshaube zu schaffen, bei der sich die Frontschirmeinrichtung 15 in der Bereitstellung einer Ansaugfläche 20 erschöpft. Weiterhin ist es möglich, dass eine Dunstabzugshaube aus mehreren nebeneinander angeordneten Plattformeinrichtungen 1 besteht. Dabei können sich benachbarte Gehäuseeinrichtungen 2 berühren oder zueinander einen Abstand aufweisen. Darüber hinaus ist es möglich eine Dunstabzugshaube 100 zu schaffen, wie sie hier dargestellt ist. Diese Dunstabzugshaube 100 weist eine Frontschirmeinrichtung 15 mit zwei Wrasenleiteinrichtungen 19, welche jeweils links und rechts der Ansaugfläche 20 angeordnet sind.
Von den Aufnahmeabschnitten 14 ist im installierten Zustand der Plattformeinrichtung 1 ein unterer Abschnitt 16 wandnah vorgesehen und ein oberer Abschnitt 17 wandfern vorgesehen. Dadurch wird es ermöglicht, dass die wenigstens eine Wrasenleiteinrichtung 19 der Frontschirmeinrichtung 15 im Wesentlichen schräg an der Plattformeinrichtung 1 aufgenommen wird, wobei durch die spezielle Ausgestaltung der Gehäuseeinrichtung 2 der Plattformeinrichtung 1 auch die Frontschirmeinrichtung 15 im installierten Zustand im unteren Bereich wandnah und im oberen Bereich wandfern vorgesehen ist. So wird eine ausreichende Kopffreiheit für einen Benutzer oberhalb des Kochfelds gewährleistet.

In Figur 3 ist ein weiteres Ausführungsbeispiel einer Plattformeinrichtung in einer rein schematischen Explosionsansicht dargestellt. Auch hier ist die Gehäuseeinrichtung 2 zu erkennen, in der eine Gebläseeinrichtung 3 angeordnet werden kann. In dem hier gezeigten Ausführungsbeispiel ist dabei die Gebläseeinrichtung 3 derart installiert, dass der Ausblassabschnitt 5 der Gebläseeinrichtung 3 nach oben durch den zweiten Auslass 8 erfolgt.
Dabei wird der zweite Auslass 8 durch eine Trägereinrichtung 9 zu Verfügung gestellt, an welcher die Gebläseeinrichtung 3 befestigt ist. Die Trägereinrichtung 9 wird dann an der Gehäuseeinrichtung 2 befestigt, wodurch die Gebläseeinrichtung 3 in der Plattformeinrichtung 2 aufgenommen wird. Im Betrieb der Gebläseeinrichtung 3 wird der angesaugte Wrasen zunächst durch eine der Frontschirmeinrichtung 15 zugeordneten Filtereinrichtung gefiltert und anschließend durch den Ansaugabschnitt 4 der Gebläseeinrichtung 3 gesaugt und durch den Auslass abschnitt 5 durch den Auslass 8 der Plattformeinrichtung 1 ausgeblasen.

In dem in Figur 3 gezeigten Ausführungsbeispiel ist dabei die Gebläseeinrichtung 3 für einen Umluftbetrieb installiert. Dabei wird die angesaugte Luft 6 durch den zweiten Auslass 8 zurück in die Küche ausgeblasen. Um eine Verschmutzung der Plattformeinrichtung und zudem um eine Verschmutzung und eine Geruchsbelästigung durch die ausgeblasene Luft zu vermeiden, ist in der hier gezeigten Einbausituation eine Abdeckeinrichtung 10 vorgesehen, die an dem zweiten Auslass 8 vorgesehen wird und welche eine Filtereinrichtung 13 umfasst. Dabei ist die Filtereinrichtung 13 als Kohlefilter 22 ausgebildet, der insbesondere als Geruchsfilter 23 dient.

In Figur 4 ist das Ausführungsbeispiel gemäß Figur 3 noch einmal in einer zusammengesetzten Darstellung rein schematisch dargestellt. Hier ist zu erkennen, dass die Trägereinrichtung 9 in der Gehäuseeinrichtung 2 aufgenommen ist, wobei der zweite Auslass 8 durch eine Öffnung in der Trägereinrichtung 9 zu Verfügung gestellt wird, die an den Ausblasabschnitt 5 der Gebläseeinrichtung 3 angepasst ist. Somit ist die Trägereinrichtung 9 als Gebläseträger 24 ausgebildet.

Die Ausführung gemäß Figur 5 entspricht im Wesentlichen der Plattformeinrichtung 1 gemäß den Figuren 3 und 4. Allerdings ist in dem hier gezeigten Ausführungsbeispiel ein Abluftbetrieb nach oben vorgesehen, wobei der Auslass 8 zum Beispiel über einen Abluftschlauch nach oben zu einer Öffnung in einer Wand oder der Decke in der Küche vorgesehen ist. Um diesen Abluftschlauch beziehungsweise die Verlängerung des Auslasses 8 optisch ansprechend abzudecken, ist in dem hier gezeigten Ausführungsbeispiel zusätzlich eine Kamineinrichtung 18 vorgesehen, welche hier Teleskopierbar ausgeführt ist, um möglichst viele Einbausituationen bedienen zu können.

In den Figuren 6 und 7 ist noch einmal eine Ausführungsform gezeigt, in welcher die Gebläseeinrichtung 3 die ausgeblasene Luft 6 durch den ersten Auslass 7 nach hinten ausbläst. Dabei ist die Gebläseeinrichtung 3 hier direkt an der Gehäuseeinrichtung 2 aufgenommen, wozu der Ausblassabschnitt 5 der Gebläseeinrichtung 3 durch eine entsprechende Öffnung 25 an der Rückwand 26 der Gehäuseeinrichtung 2 aufgenommen ist. Eine stabile Fixierung der Gebläseeinrichtung 3 an der Gehäuseeinrichtung 2 erfolgt dabei in dem hier gezeigten Ausführungsbeispiel durch Verschraubung 27. Es sind aber auch andere Befestigungsmethoden und -mittel sinnvoll und zweckmäßig einsetzbar.

In Figur 8 ist eine Abdeckeinrichtung 10 rein schematische in einer perspektivischen Ansicht dargestellt, wobei die hier gezeigte Abdeckeinrichtung 10 insbesondere dazu geeignet ist, den zweiten Auslass 8 abzudecken. Dabei umfasst die Abdeckeinrichtung 10 eine Aufnahmeeinrichtung 12, die in dem hier gezeigten Ausführungsbeispiel als Aufnahmerahmen 31 ausgebildet ist.

In diesen Aufnahmerahmen 31 können verschiedene Einsätze 28 eingeschoben werden. Dabei kann z. B. in einem Umluftbetrieb eine Filtereinrichtung 13 eingeschoben werden. Wenn der zweite Auslass 8 nicht benutzt wird, da z. B. ein Abluftbetrieb nach hinten vorgesehen ist, kann in die Abdeckeinrichtung 10 kann auch eine Abdeckplatte 29 eingesteckt werden. So kann der zweite Auslass 8 im Wesentlichen dicht abgedeckt werden, wenn er nicht benötigt wird.

Die Abdeckeinrichtung 10 kann auch eine in dem hier gezeigten Ausführungsbeispiel nicht näher dargestellte Blende 11 aufweisen, die insbesondere als Dekorblende 30 vorgesehen sein kann. Dadurch wird erreicht, dass die Plattformeinrichtung 1 auch von oben optisch ansprechend ausgebildet ist.

### Bezugszeichenliste

- 1: Plattformeinrichtung
- 2: Gehäuseeinrichtung
- 3: Gebläseeinrichtung
- 4: Ansaugabschnitt
- 5: Ausblasabschnitt
- 6: Luft
- 7: Auslass
- 8: Auslass
- 9: Trägereinrichtung
- 10: Abdeckeinrichtung
- 11: Blende
- 12: Aufnahmeeinrichtung
- 13: Filtereinrichtung
- 14: Aufnahmeabschnitt
- 15: Frontschirmeinrichtung
- 16: unterer Abschnitt
- 17: oberer Abschnitt
- 18: Kamineinrichtung
- 19: Wrasenleiteinrichtung
- 20: Ansaugfläche
- 21: Dekorblende
- 22: Geruchsfilter
- 23: Kohlefilter
- 24: Gebläseträger
- 25: Öffnung
- 26: Rückwand
- 27: Verschraubung
- 28: Einsatz
- 29: Abdeckplatte
- 30: Dekorblende
- 31: Aufnahmerahmen
- 100: Dunstabzugshaube
- 200: Kopffreiheitshaube

## Patentansprüche

1. Dunstabzugshaube (100), insbesondere Kopffreiheitshaube, umfassend eine Plattformeinrichtung (1), umfassend wenigstens eine Gehäuseeinrichtung (2) und wenigstens eine Gebläseeinrichtung (3),
wobei die Gehäuseeinrichtung (2) wenigstens einen Aufnahmeabschnitt (14) für wenigstens eine Wrasenleiteinrichtung (19) einer Frontschirmeinrichtung (15) umfasst, welcher derart ausgestaltet ist, dass im installierten Zustand wenigstens ein unterer Abschnitt (16) des Aufnahmeabschnitts (14) der Gehäuseeinrichtung (2) wandnah und wenigstens ein oberer Abschnitt (17) des Aufnahmeabschnitts (14) der Gehäuseeinrichtung (2) wandfern vorgesehen ist, und
wobei die Gebläseeinrichtung (3) wenigstens einen Ansaugabschnitt (4) und wenigstens einen Ausblasabschnitt (5) aufweist,
wobei die Gehäuseeinrichtung (2) dazu geeignet und ausgebildet ist, die Gebläseeinrichtung (3) je nach Einbausituation der Dunstabzugshaube (100) derart aufzunehmen, dass der Ausblasabschnitt (5) der Gebläseeinrichtung (3) die durch die Gebläseeinrichtung (3) geförderte Luft (6) durch wenigstens einen ersten Auslass (7) der Gehäuseeinrichtung (2) oder durch wenigstens einen zweiten Auslass (8) der Gehäuseeinrichtung abführt,
wobei der erste Auslass (7) nach hinten gerichtet ist und dass der zweite Auslass (8) nach oben gerichtet ist.
**dadurch gekennzeichnet, dass**
die Plattformeinrichtung (1) an ihrer Vorderseite im installierten Zustand im Wesentlichen aus der Ansaugfläche (20) besteht, welche als Dekorblende (21) ausgeführt ist und die Frontschirmeinrichtung (15) zwei Wrasenleiteinrichtungen (19) umfasst und
die Plattformeinrichtung (1) beiderseits der Ansaugfläche (20) jeweils einen Aufnahmeabschnitt (14) zur lösbaren Befestigung einer Wrasenleiteinrichtung (19) aufweist,
wobei die zwei Wrasenleiteinrichtungen (19) jeweils links und rechts der Ansaugfläche (20) angeordnet sind.

2. Dunstabzugshaube (100) nach einem der vorhergehenden Ansprüche, **dadurch gekennzeichnet, dass** wenigstens ein Auslass (8, 9) verschließbar.

3. Dunstabzugshaube (100) nach einem der vorhergehenden Ansprüche, **dadurch gekennzeichnet, dass** die Gebläseeinrichtung (3) direkt an der Gehäuseeinrichtung (2) aufnehmbar ist.

4. Dunstabzugshaube (100) nach einem der vorhergehenden Ansprüche, **dadurch gekennzeichnet, dass** die Gehäuseeinrichtung (2) wenigstens eine Trägereinrichtung (9) umfasst.

5. Dunstabzugshaube (100) nach dem vorhergehenden Anspruch, **dadurch gekennzeichnet, dass** die Trägereinrichtung (9) dem zweiten Auslass (8) der Gehäuseeinrichtung (2) zugeordnet ist.

6. Dunstabzugshaube (100) nach einem der beiden vorhergehenden Ansprüche, **dadurch gekennzeichnet, dass** die Gebläseeinrichtung (3) an der Trägereinrichtung (9) aufgenommen ist.

7. Dunstabzugshaube (100) nach einem der Ansprüche 5 bis 7, **dadurch gekennzeichnet, dass** die Trägereinrichtung (9) wenigstens eine Abdeckeinrichtung (10) umfasst.

8. Dunstabzugshaube (100) nach dem vorhergehenden Anspruch, **dadurch gekennzeichnet, dass** die Abdeckeinrichtung (10) wenigstens eine Blende (11) umfasst.

9. Dunstabzugshaube (100) nach einem der beiden vorhergehenden Ansprüche, **dadurch gekennzeichnet, dass** die Trägereinrichtung (9) und/oder die Abdeckeinrichtung (10) wenigstens eine Aufnahmeeinrichtung (12) umfasst.

10. Dunstabzugshaube (100) nach einem der Ansprüche 4 bis 9, **dadurch gekennzeichnet, dass** die Trägereinrichtung (9) und/oder die Abdeckeinrichtung (10) wenigstens eine Filtereinrichtung (13) umfasst.

11. Dunstabzugshaube (100) nach einem der vorhergehenden Ansprüche, **dadurch gekennzeichnet, dass** die Gehäuseeinrichtung (2) wenigstens einen Aufnahmeabschnitt (14) für wenigstens eine Frontschirmeinrichtung (15) umfasst, welcher derart ausgestaltet ist, dass im installierten Zustand wenigstens ein unterer Abschnitt (16) des Aufnahmeabschnitts (14) der Gehäuseeinrichtung (2) wandnah und wenigstens ein oberer Abschnitt (17) des Aufnahmeabschnitts (14) der Gehäuseeinrichtung (2) wandfern vorgesehen ist.

12. Dunstabzugshaube (100) nach einem der vorhergehenden Ansprüche, **dadurch gekennzeichnet, dass** dem zweiten Auslass (8) der Gehäuseeinrichtung (2) wenigstens eine Kamineinrichtung (18) zugeordnet ist.

## Claims

1. Extractor hood (100), in particular a vertical hood, comprising a platform device (1) that comprises at least one housing device (2) and at least one fan device (3), the housing device (2) comprising at least one receiving portion (14) for at least one vapour-conducting device (19) of a frontal screen device (15), which portion is designed such that at least one lower portion (16) of the receiving portion (14) of the housing device (2) is next to the wall and at least one upper portion (17) of the receiving portion (14) of the housing device (2) is remote from the wall when installed, and
the fan device (3) comprising at least one suction portion (4) and at least one blow-out portion (5),
the housing device (2) being suitable and designed for receiving the fan device (3) depending on the installation position of the extractor hood (100) such that the blow-out portion (5) of the fan device (3) removes the air (6) delivered by the fan device (3) through at least a first outlet (7) of the housing device (2) or through at least a second outlet (8) of the housing device,
the first outlet (7) being oriented to the rear and the second outlet (8) being oriented upwards, **characterised in that**,
when installed, the front face of the platform device (1) consists substantially of the suction surface (20), which is designed as a decorative panel (21), and the frontal screen device (15) comprises two vapour-conducting devices (19), and the platform device (1) comprises one receiving portion (14) on either side of the suction surface (20) for releasably fastening a vapour-conducting device (19),
the two vapour-conducting devices (19) being arranged to the left and to the right of the suction surface (20).

2. Extractor hood (100) according to the preceding claim, **characterised in that** at least one outlet (8, 9) can be closed.

3. Extractor hood (100) according to either of the preceding claims, **characterised in that** the fan device (3) can be received directly on the housing device (2).

4. Extractor hood (100) according to any of the preceding claims, **characterised in that** the housing device (2) comprises at least one support device (9).

5. Extractor hood (100) according to the preceding claim, **characterised in that** the support device (9) is assigned to the second outlet (8) of the housing device (2).

6. Extractor hood (100) according to either of the two preceding claims, **characterised in that** the fan device (3) is received on the support device (9).

7. Extractor hood (100) according to any of claims 5 to 7, **characterised in that** the support device (9) comprises at least one cover device (10).

8. Extractor hood (100) according to the preceding claim, **characterised in that** the cover device (10) comprises at least one panel (11).

9. Extractor hood (100) according to either of the two preceding claims, **characterised in that** the support device (9) and/or the cover device (10) comprises at least one receiving device (12).

10. Extractor hood (100) according to any of claims 4 to 9, **characterised in that** the support device (9) and/or the cover device (10) comprises at least one filter device (13).

11. Extractor hood (100) according to any of the preceding claims, **characterised in that** the housing device (2) comprises at least one receiving portion (14) for at least one frontal screen device (15), which portion is designed such that at least one lower portion (16) of the receiving portion (14) of the housing device (2) is next to the wall and at least one upper portion (17) of the receiving portion (14) of the housing device (2) is remote from the wall when installed.

12. Extractor hood (100) according to any of the preceding claims, **characterised in that** at least one chimney device (18) is associated with the second outlet (8) of the housing device (2).

## Revendications

1. Hotte aspirante (100), en particulier hotte inclinée, comportant un dispositif de plate-forme (1), comportant
au moins un dispositif formant boîtier (2) et au moins un dispositif formant ventilateur (3), le dispositif formant boîtier (2) comprenant au moins une partie de réception (14) pour au moins un dispositif de guidage de buées (19) d'un dispositif de protection avant (15), lequel est conçu de telle sorte qu'à l'état installé, au moins une partie inférieure (16) de la partie de réception (14) du dispositif formant boîtier (2) est située près de la paroi et au moins une partie supérieure (17) de la partie de réception (14) du dispositif formant boîtier (2) est située à distance de la paroi, et dans lequel le dispositif formant ventilateur (3) a au moins une partie d'aspiration (4) et au moins une partie de soufflage (5),
dans lequel le dispositif formant boîtier (2) est approprié et conçu pour recevoir le dispositif formant ventilateur (3) en fonction de la situation d'installation de la hotte aspirante (100) de telle sorte que la partie de soufflage (5) du dispositif formant ventilateur (3) évacue l'air (6) refoulé par le dispositif formant ventilateur (3) à travers au moins une première sortie (7) du dispositif formant boîtier (2) ou à travers au moins une deuxième sortie (8) du dispositif formant boîtier,
dans lequel la première sortie (7) est dirigée vers l'arrière et la deuxième sortie (8) est dirigée vers le haut, **caractérisée en ce que**
le dispositif de plate-forme (1) est constitué sensiblement de la surface d'aspiration (20) au niveau de son côté avant à l'état installé, laquelle surface d'aspiration est réalisée sous forme de panneau décoratif (21), et le dispositif de protection avant (15) comporte deux dispositifs de guidage de buées (19) et le dispositif de plate-forme (1) comprend respectivement une partie de réception (14) de part et d'autre de la surface d'aspiration (20) pour fixer de manière amovible un dispositif de guidage de buées (19),
les deux dispositifs de guidage de buées (19) étant disposés respectivement à gauche et à droite de la surface d'aspiration (20).

2. Hotte aspirante (100) selon l'une des revendications précédentes, **caractérisée en ce qu'**au moins une sortie (8, 9) peut être fermée.

3. Hotte aspirante (100) selon l'une des revendications précédentes, **caractérisée en ce que** le dispositif formant ventilateur (3) peut être reçu directement sur le dispositif formant boîtier (2).

4. Hotte aspirante (100) selon l'une des revendications précédentes, **caractérisée en ce que** le dispositif formant boîtier (2) comprend au moins un dispositif de support (9).

5. Hotte aspirante (100) selon la revendication précédente, **caractérisée en ce que** le dispositif de support (9) est associé à la deuxième sortie (8) du dispositif formant boîtier (2).

6. Hotte aspirante (100) selon l'une des deux revendications précédentes, **caractérisée en ce que** le dispositif formant ventilateur (3) est reçu directement sur le dispositif de support (9).

7. Hotte aspirante (100) selon l'une des revendications 5 à 7, **caractérisée en ce que** le dispositif de support (9) comporte au moins un dispositif de recouvrement (10).

8. Hotte aspirante (100) selon la revendication précédente, **caractérisée en ce que** le dispositif de recouvrement (10) comprend au moins un panneau (11).

9. Hotte aspirante (100) selon l'une des deux revendications précédentes, **caractérisée en ce que** le dispositif de support (9) et/ou le dispositif de recouvrement (10) comportent au moins un dispositif de réception (12).

10. Hotte aspirante (100) selon l'une des revendications 4 à 9, **caractérisée en ce que** le dispositif de support (9) et/ou le dispositif de recouvrement (10) comportent au moins un dispositif de filtration (13).

11. Hotte aspirante (100) selon l'une des revendications précédentes, **caractérisée en ce que** le dispositif formant boîtier (2) comporte au moins une partie de réception (14) pour au moins un dispositif de protection avant (15), lequel est conçu de telle sorte qu'à l'état installé, au moins une partie inférieure (16) de la partie de réception (14) du dispositif formant boîtier (2) est située près de la paroi et au moins une partie supérieure (17) de la partie de réception (14) du dispositif formant boîtier (2) est située à distance de la paroi.

12. Hotte aspirante (100) selon l'une des revendications précédentes, **caractérisée en ce qu'**au moins un dispositif de cheminée (18) est associé à la deuxième sortie (8) du dispositif formant boîtier (2).
